# EUROPÄISCHE PATENTSCHRIFT

(11) **EP 2 795 729 B1**
(45) Veröffentlichungstag und Bekanntmachung des Hinweises auf die Patenterteilung: **16.12.2015**
(21) Anmeldenummer: 12818485.0
(22) Anmeldetag: 20.12.2012
(51) Int. Cl.: H01R 12/58, H01R 9/05, H01R 43/02, H01R 4/02, H01R 4/10, H01R 101/00, H01Q 1/12

(54) **ELEKTRISCHE ANSCHLUSSEINRICHTUNG ZUR HERSTELLUNG EINER LÖTVERBINDUNG SOWIE VERFAHREN ZU DEREN HERSTELLUNG**
ELECTRICAL CONNECTION DEVICE FOR PRODUCING A SOLDER CONNECTION AND METHOD FOR THE PRODUCTION THEREOF
DISPOSITIF DE RACCORDEMENT ÉLECTRIQUE POUR LA RÉALISATION D'UNE LIAISON SOUDÉE AINSI QUE PROCÉDÉ POUR SA FABRICATION

(30) Priorität: 22.12.2011 DE 102011122371
(43) Veröffentlichungstag der Anmeldung: 29.10.2014
(73) Patentinhaber: Kathrein-Werke KG, 83022 Rosenheim (DE)
(72) Erfinder: FRÖHLER, Christian, 83128 Halfing (DE); GÜNTHER, Mario, 83059 Kolbermoor (DE)
(74) Vertreter: Flach, Dieter Rolf Paul
(86) Internationale Anmeldenummer: PCT/EP2012/005315
(87) Internationale Veröffentlichungsnummer: WO 2013/091880

(56) Entgegenhaltungen:
- WO-A1-2005/079127
- CH-A- 383 082
- US-A1- 2011 053 412

## Beschreibung

Die Erfindung betrifft eine elektrische Anschlusseinrichtung zur Herstellung einer Lötverbindung nach dem Oberbegriff des Anspruches 1 sowie ein Verfahren zu deren Herstellung nach Anspruch 17.

Lötverbindungen gehören auf dem Gebiet der elektrischen und elektronischen Gerätetechnik mit zu den häufigsten Verbindungsarten.

Dabei gibt es allerdings auch Anwendungsfälle, bei denen beispielsweise eine elektrische Verbindung zwischen Anschlussdrähten oder allgemein Anschlussleitungen auf der einen Seite und elektrisch leitfähigen Kontaktelementen auf der anderen Seite vorgenommen werden sollen, die beispielsweise aus nicht lötbaren Materialien bestehen. Dazu können beispielsweise auch Streifenleiter, wie sie auf einem plattenförmigen Substrat vorgesehen sein können, oder allgemein plattenförmige Leiter in Form von Metallblechen oder Metallstreifen etc. gehören.

Hier stellt sich die Frage, wie eine dauerhafte elektrisch lötfähige Verbindung von einem elektrisch gut leitfähigen Material oder Metall zu einer derartigen Streifenleitung oder einem anderen aus nicht lötbarem Material bestehenden Leiter hergestellt werden soll.

Nicht lötbare Streifenleiter werden häufig in Form von dünnwandigen Blechen eingesetzt, die beispielsweise auf dielektrischem Trägermaterial montiert werden können. Im Gegensatz dazu können die Streifenleiter oder Streifenleitungen auch unter Verwendung von Luft als Dielektrikum vor einer metallischen Fläche montiert werden. Insbesondere in der Mobilfunktechnik kommen häufig Streifenleiter zum Einsatz, die in einem Abstand vor einem elektrisch leitfähigen Reflektorblech montiert sind und dabei mittels eines Isolationskörpers gehalten werden, der auf dem Reflektorblech montiert ist. An einem derartigen Streifenleiter muss dann beispielsweise eine elektrische Anschlussverbindung gegebenenfalls unter Verwendung von Kupferdrähten etc. hergestellt werden. Vorteilhaft wäre, wenn derartige gut lötfähige Anschlussdrähte auf den Streifenleitern angelötet werden können.

Insoweit wird nur beispielsweise auf die DE 10 2005 047 957 A1 verwiesen, deren Inhalt der US 7 358 924 B2 entspricht. Hier werden kapazitive Kopplungseinrichtungen beschrieben, die unter Verwendung von Luft im Abstand vor einem Reflektorblech angeordnet sind, wobei hier, wie erwähnt, Anschlüsse an den Streifenleitungen angelötet werden müssen.

Genauso sind auch galvanische Kontaktierungen bekannt, bei denen z.B. zwei Leiterplatten oder Leiterbahnen miteinander verschraubt sind.

Ein Verfahren und eine Vorrichtung zur Befestigung eines Einsatzstückes in einem Plattenmaterial ist beispielsweise aus der CH 383 082 bekannt geworden. Dabei wird von einem Metall, einem Blech oder einem Isolierstoff ausgegangen, der plattenförmig gestaltet ist. In dieser Platte soll ein zylinderförmiges Einsatzstück verpresst werden, welches in einer Teilhöhe in Axialrichtung an seinem Außenumfang mit einer Rändelung versehen ist. Mittels eines Presswerkzeuges, d.h. einem Stempel und einem als Gegenabstützung dienenden zylinderförmigen Hohlstempel kann dann das zylinderförmige Einsatzstück in Richtung Platte vorgepresst werden, wobei durch den Hohlstempel ein zylinderförmiger Materialabschnitt der Platte ausgestanzt wird. Hier kann dann das zylinderförmige Einsatzstück eingepresst werden. Der Außenumfang des Einpressstückes entspricht im Prinzip dem Innendurchmesser der zylinderförmigen ausgestanzten Bohrung, wobei lediglich die Rändelung des Einsatzstückes einen geringfügig größeren Außendurchmesser aufweisen kann, um beim Zusammenfügen die in Axialrichtung verlaufenden Flanken der Rändelung in die Oberfläche der zylinderförmigen Ausnehmung in der Platte einkerben zu können. Hierdurch soll ein guter Presssitz gewährleistet werden.

Eine insoweit vergleichbare Lösung ist auch aus der DE 10 2007 057 501 A1 bekannt geworden. Auch hier wird eine Einpressverbindung unter Verwendung eines Bolzens mit einer Außenkontur vorzugsweise in Form einer Rändelung vorgeschlagen, der in eine von seinem Durchmesser her entsprechend abgestimmte Oberflächengestaltung einer Bohrung in einer Stromschiene angepasst ist.

Die Verankerung eines zweistufigen Steckelementes mit abgestuft angeordneter Außenrändelung und einer entsprechend abgestuften Ausnehmung eines Wandabschnittes einer Gehäusewand ist aus der DE 102 59 803 B3 als bekannt zu entnehmen. Auch hier soll wiederum durch das Zusammenwirken der Rändelung am Außenumfang des Steckelementes und der innenliegenden Oberfläche der abgestuften Bohrung ein durch Einkerben bewirkter optimaler Presssitz gewährleistet werden.

Bei der aus der DE 20 2006 020 456 U1 bekannten Vorrichtung zur Herstellung einer elektrisch leitenden Verbindung wird ein Kontaktstecker vorgeschlagen, der in eine entsprechende Bohrung in einem elektrisch leitfähigen Gegenstück eingesteckt werden kann.

Demgegenüber ist es Aufgabe der vorliegenden Erfindung, eine Möglichkeit bereitzustellen, eine gute elektrische Verbindung zwischen lötfähigen und nicht lötfähigen oder nur schlecht lötfähigen Materialien herzustellen, und zwar auf einfache und kostengünstig realisierbare Weise. Dabei vor allem sichergestellt werden, dass intermodulationsstabile und intermodulations-freie elektrische Verbindungen realisierbar sind.

Die WO-2005 079 127 offenbart eine elektrische Anschlusseinrichtung wie im Oberbegriff des beigefügten Anspruchs 1.

Die Aufgabe wird bezüglich einer Anschlusseinrichtung durch die im Anspruch 1 angegebenen Merkmale und bezüglich eines entsprechenden Herstellverfahrens für eine derartige Anschlusseinrichtung gemäß den im Anspruch 17 angegebenen Merkmalen gelöst. Vorteilhafte Ausgestaltungen der Erfindung sind in den Unteransprüchen angegeben.

Es muss als ausgesprochen überraschend bezeichnet werden, dass im Rahmen der Erfindung durch vergleichsweise einfache Maßnahmen eine optimale elektrische Verbindung zwischen lötfähigen und nicht lötfähigen Materialien hergestellt werden kann.

Erfindungsgemäß wird dies durch Verwendung von sog. Einpressbolzen realisiert, die aus einem lötfähigen Material bestehen und in streifen- oder plattenförmige Materialien eingepresst werden, die selbst nicht lötfähig oder nur äußerst schlecht lötfähig sind.

Diese Einpressbolzen weisen eine stempelförmige Anschlussseite auf, auf der eine Lötverbindung hergestellt werden kann. Dabei werden die Einpressbolzen nach Art eines Stempels durch ein plattenförmiges nicht lötbares Material eingepresst, wodurch das nicht lötfähige Material wie insbesondere Streifenleitermaterial durchbohrt wird, welches im Bereich der Durchdringung durch den Einpressbolzen einen aufgebrochenen umlaufenden Materialrand erhält. Mit diesem Materialrand wird ein Basisumfangsbereich des Einpressbolzens unter Erzielung hoher Einpress- und Klemmkräfte gehalten, wobei der über diesen umgebördelten Streifenleiter-Materialrand überstehende Kopf des Einpressbolzens als Anlötstelle zur Verfügung steht.

Der Klemmabschnitt am Umfangsrand des Einpressbolzens, der mit dem während des Einpressens aufgebrochenen umlaufenden Materialrand des nicht lötfähigen Plattenmaterials zusammenwirkt und den Einpressbolzen hält, kann bevorzugt mit einer umlaufenden Rändelung versehen sein. Dies erzeugt eine hervorragende kraftschlüssige Verbindung zwischen dem Wandmaterial des Einpressbolzens und dem daran anliegenden nicht lötfähigen Material.

Der Einpressbolzen wird letztlich wie ein Press- oder Prägestempel verwendet, um ein entsprechendes plattenförmiges Material zu verformen, wobei der Einpressbolzen dann quasi nach Durchdringung des nicht lötfähigen Materials in diesem zurückbelassen wird.

Der Vorteil liegt dabei auch darin, dass die entsprechende Verformung des nicht lötfähigen Materials durch den Einpressbolzen selbst erfolgt, so dass es letztlich keine Toleranzabweichungen bei der Pressverbindung zwischen Außen- und Innenteil gibt.

Die Ausbildung eines sauberen umlaufenden Materialabschnittes, welches während des Einpressvorgangs des Einpressbolzens umgebogen und am Außenumfang des Einpressbolzens anliegt, wird dadurch realisiert, dass bevorzugt an der betreffenden Stelle des streifen- oder plattenförmigen Materials eine Bohrung oder Stanzung zunächst eingebracht wird, die das Zentrum zum Einpressen des Einpressbolzens bildet.

Der umgebördelte Materialrand, der beim Einpressen des Einpressbolzens entsteht und über die Dicke des plattenförmigen Materials übersteht, dient gleichzeitig auch dazu, ein Verkippen des Einpressbolzens zu vermeiden. Denn durch den umgebördelten Materialrand wird der Bolzen mit einer größeren Gesamtfläche von dem ihn umgebenden Materialrand im Presssitz gehalten. Bei dünnen Blechen wäre ansonsten die Durchdringung im Plattenmaterial kritisch, da der Bolzen ansonsten bei seitlich ansetzenden Druck- oder Zugkräften leichter verkippen könnte. Durch die erfindungsgemäße Lösung wird also auch die Langzeitstabilität bei radialen Zug- oder Druckbelastungen deutlich verbessert.

Die so gebildete elektrische Anschlussverbindung eignet sich vor allem auch zum Anschluss von Koaxialkabeln, wobei besonders gute Lötverbindungen dann auch realisierbar sind, wenn der Einpressbolzen beispielsweise verzinnt oder versilbert ist oder z.B. aus Messing etc. besteht.

Auch eventuell bestehende Oxidschichten an der Oberfläche des nicht lötfähigen Materials sind letztlich nicht hinderlich, da durch das Einpressen des Einpressbolzens und durch die Materialverformung des nicht lötfähigen Materials ein Selbstreinigungseffekt einhergeht und insbesondere bei gerändelten Einpressbolzen diese Rändelung sich noch besser in das nicht lötfähige Material einkerbt und einschneidet.

In einer Weiterbildung der Erfindung ist es auch möglich, dass der Einpressbolzen in Umfangsrichtung mit zumindest einer umlaufenden Vertiefung oder Nut versehen ist, die im axialen Vertikalschnitt beispielsweise konkav geformt sein kann (wobei unterschiedliche Querschnittsausbildungen dieser Nut möglich sind). Ebenso möglich ist es auch, dass beispielsweise zwei derartige, in Umfangsrichtung am Außenumfang des Einpressbolzens umlaufende Nuten vorgesehen sind, die in einer axialen Höhe versetzt zueinander liegen. Diese zumindest eine oder die mehreren Nuten sollen dabei in verpresstem Zustand im Bereich der Materialdicke des platten- oder blechförmigen Materials zu liegen kommen. Durch diese Ausbildung wird im verbleibenden Kontaktbereich ein noch erhöhter Anpress- und Kontaktdurck zwischen dem platten- oder blechförmigen Material zum einen und der Umfangsoberfläche des Einpressbolzens gewährleistet, wodurch mögliche Intermodulationen noch besser und sicherer vermieden werden.

Die Erfindung kann in allen relevanten Bereichen eingesetzt werden, in denen elektrisch lötfähige und elektrisch nicht lötfähige Materialen miteinander verlötet werden sollen. Dies gilt insbesondere bei einer Lötverbindung bei elektrisch gut leitenden Materialien wie beispielsweise koaxialen Innenleitern mit Streifenleitern.

Die Erfindung wird nachfolgend anhand von Zeichnungen näher erläutert. Dabei zeigen im Einzelnen:
- Figur 1a :: eine schematische räumliche Darstellung eines platten- oder streifenförmigen Materials, welches elektrisch nicht oder schlecht lötfähig ist, und an welchem ein elektrisch gut lötfähiger Leiter elektrisch angebunden werden soll;
- Figur 1b :: ein Einpressbolzen, der als Basis für die Herstellung einer elektrischen gut lötfähigen Verbindung dient, und zwar in schematischer räumlicher Darstellung;
- Figur 1c :: eine Draufsicht auf den in Figur la gezeigten streifen- oder plattenförmigen Leiter mit in diesem eingepressten Einpressbolzen;
- Figur 2a :: eine entsprechende Seitendarstellung des Ausführungsbeispiels nach Figur 1c;
- Figur 2b :: eine entsprechende Seitendarstellung ähnlich zu Figur 2a, und zwar teilweise im Schnitt längs der Linie IIa-IIa in Figur 1c mit einer entsprechenden Seitenansicht des Einpressbolzens;
- Figur 2c :: eine Schnittdarstellung längs der Linie IIa-IIa in Figur 1c unter Darstellung des Einpressbolzens im Axialschnitt;
- Figur 3 :: eine schematische perspektivische Darstellung eines zu Figur 1b abweichenden Einpressbolzens, der ohne Rändelung an seinem Außenumfang gestaltet ist;
- Figuren 4a bis 4c :: entsprechende Darstellung zu Figur 2a bis 2c, jedoch für einen Einpressbolzen ohne Rändelung an seinem Außenumfang, wie er anhand von Figur 3 gezeigt ist;
- Figur 5 :: eine schematische Querschnittdarstellung durch ein Presswerkzeug zur Verdeutlichung, wie der Einpressbolzen in das streifen- oder plattenförmige Material eingepresst wird;
- Figuren 6a und 6b:: zwei abgewandelte Ausführungsbeispiele eines Einpressbolzen der in Abweichung zum Ausführungsbeispiel gemäß Figur 3 eine oder zwei umlaufende Nuten an seinem Außenumfang aufweist;
- Figur 7:: eine Ausführungsbeispiel in Abwandlung zu Figur 5 unter Verwendung eines Einpressbolzen gemäß Figur 6a; und
- Figuren 8a und 8b:: eine schematische Querschnittsdarstellung sowie eine schematische Draufsicht auf ein Anwendungsbeispiel unter Verdeutlichung, wie ein Innenleiter eines Koaxialkabels mit einem Streifenleiter unter Verwendung eines zwischengeschalteten erfindungsgemäßen Einpressbolzens mittels einer Lötverbindung verlötet wird.

In Figur 1a ist auszugsweise in schematischer Darstellung eine Draufsicht auf ein elektrisch nicht lötfähiges platten- oder streifenförmiges Material 1 gezeigt, welches nachfolgend kurz als Streifenleiter 1' bezeichnet wird. Dabei befasst sich die Erfindung damit, eine elektrische lötfähige Verbindung zu einem derartigen streifen- oder plattenförmigen Leiter 1 herzustellen, der aus einem nicht lötfähigen Material oder zumindest aus einem schlecht lötfähigen Material besteht oder zumindest mit einem derartigen Material überzogen und/oder beschichtet ist.

Dabei wird der Begriff "Streifenleiter" stellvertretend für alle platten- oder streifenförmigen Materialien 1 verwendet, für die eine Lötverbindung zu einem anderen gut lötfähigen Leiter hergestellt werden soll.

Dabei ist ferner in Figur 1b in schematischer räumlicher Darstellung ein Einpressbolzen 5 dargestellt, wie er im Rahmen der vorliegenden Erfindung zur Herstellung einer elektrisch gut lötfähigen Verbindung verwendet wird. In Figur 1c ist dann schließlich eine Draufsicht auf das platten- oder streifenförmige Material 1 insbesondere in Form eines Streifenleiters 1' in Draufsicht wiedergegeben, und zwar mit Draufsicht auf den oben liegenden, nachfolgend noch erörterten Kopf des Einpressbolzens 5, der das platten- oder streifenförmige Material 1 durchsetzt.

In den Figuren 2a bis 2c sind Ansichten parallel zur Ebene des Streifenleiters 1' wiedergegeben, und zwar in Figur 2a in ungeschnittenem Zustand (also gemäß der Blickrichtung entsprechend dem Pfeil IIa in Figur 1c), in Figur 2c in einem Querschnitt quer zur Linie IIc-IIc in Figur 1c, wobei eine entsprechende Darstellung in Figur 2b wiedergegeben ist, bei der jedoch ein den Streifenleiter 1' durchsetzender Einpressbolzen 5 in ungeschnittenem Zustand wiedergegeben ist.

Aus Figur 1b ist zu ersehen, dass der Einpressbolzen 5 einen lötfähigen Bolzenkopf 7, insbesondere mit einer Stirnfläche 7' aufweist, der gegenüber dem darunter befindlichen Bolzenkörper 9 einen verjüngten Querschnitt aufweist. Dabei geht der Bolzenkopf 7 mit seinen abgeflachten Schultern 11 in den Bolzenkörper 9 über, der einen größeren Durchmesser aufweist als der Bolzenkopf 7. Dabei soll bevorzugt nicht nur die Stirnfläche 7' oder alternativ der sich daran anschließende abgeflachte Schulterbereich des Bolzenkopfes 7, sondern bevorzugt der gesamte Bolzenkopf 7 einschließlich seiner oben liegenden Stirnfläche 7' und den sich daran anschließenden abgeflachten Schultern 11 gut lötfähig sein, weil der Einpressbolzen 5 von Hause aus aus einem gut lötfähigen Material besteht oder zumindest in diesem Bereich mit einem gut lötfähigen Material überzogen ist.

Unterhalb des Schulterbereiches 11 ist ein Presssitz 13 zwischen dem Einpressbolzen 5 und dem Streifenleiter 1' vorhanden. Der Bolzenkörper 9 weist dabei im Ausführungsbeispiel gemäß den Figuren 1b und 2a bis 2c zumindest im Bereich seines Presssitzes 13 einen Außenumfang 9' auf, der mit einer Rändelung 15 versehen ist. Die Rändelung 15 umfasst eine Vielzahl von in axialer Längsrichtung verlaufenden und in Umfangsrichtung parallel zueinander versetzt liegenden Rippen 15a, die radial vorstehen und einen besonders festen Presssitz 13 zum umlaufenden Materialrand 101 des platten- oder streifenförmigen elektrisch nicht lötfähigen oder elektrisch schlecht lötfähigen Materials 1 sicherstellen.

Abgesehen von der in Figur 1b gezeigten, in axialer Längsrichtung verlaufenden Rändelung 15 kann auch grundsätzlich jede anders geformte Rändelung verwendet werden, beispielsweise eine Rändelung die mit über kreuz verlaufenden Rippen versehen ist (Kreuz-Rändelung) oder eine Rändelung, die am Außenumfang 9' des Bolzenkörpers 9 schraubenförmig umläuft, nur mit in Teilabschnitten ausgebildeten Rippen versehen ist, etc.. Grundsätzliche Einschränkungen bezüglich bestimmter Arten und Formen einer Rändelung gibt es nicht.

Die anhand von Figur 1b gezeigten Rippen 15a der Rändelung 15 weisen an ihrer dem Bolzenkopf 7 zugewandt liegenden Seite eine keilförmige oder keilähnliche Formgebung 15b auf, verjüngen sich also zunehmend. Dies erleichtert die nachfolgend noch erörterte Einpressbewegung in das Material 1.

Wie erwähnt, kommt also letztlich der lötfähige Bolzenkopf 7, der an seiner Oberseite eine lötfähige Fläche LF aufweist, im Abstand zur Ebene des platten- oder streifenförmigen Materials 1 zu liegen, und zwar auf der einen Seite 1a des platten- oder streifenförmigen Materials 1, auf der auch ein Materialrand 101 mehr oder weniger senkrecht zur Ebene E des platten- oder streifenförmigen Materials 1, 1' vorsteht. Dieser in der Regel umlaufende Materialrand 101 ist stoffschlüssig mit dem platten- oder streifenförmigen Material 1, 1' verbunden und entsteht während des nachfolgend noch erörterten Herstellungsprozesses durch Verformung eines Materialabschnittes des platten- oder streifenförmigen Materials 1, 1'. Dieser Materialrand 101 liegt also unter Vorspannung am Außenumfang 9' des Einpressbolzens 5 unter fester Vorspannung an, wodurch der gewünschte Presssitz 13 realisiert wird.

Wie nicht näher gezeigt ist, kann aber auch die Unterseite oder Basis 8 des Einpressbolzens 5 lötfähig sein (wenn beispielsweise der Einpressbolzen 5 aus einem gut lötfähigen Material besteht oder mit einem gut lötfähigen Material überzogen ist) oder weist zumindest an seiner Unter- oder Basisseite 8 alternativ oder ergänzend zu dem lötfähigen Bolzenkopf 7 eine lötfähige, d.h. also gut lötfähige Fläche LF auf. Schließlich wird schon an dieser Stelle der Vollständigkeit halber erwähnt, dass der Einpressbolzen nicht so in dem platten- oder streifenförmigen Material 1, 1' unter Ausbildung einer Durchtrittsöffnung 14 eingearbeitet sein muss, dass seine Unter- oder Basisseite 8 mit der Unterseite 1b des platten- oder streifenförmigen Materials 1, 1' fluchten muss. Vielmehr wäre es auch möglich, dass die Unter- oder Basisseite 8 über die Ebene E des platten- oder streifenförmigen Materials 1, 1' auch weiter nach unten übersteht. Dass der Einpressbolzen soweit eingeschoben wird, dass seine Unter- oder Basisseite 8 oberhalb der Ebene E des platten- oder streifenförmigen Materials 1, 1' zu liegen kommt, in welchem der Einpressbolzen noch von dem Materialrand 101 gehalten werden kann, ist eher unerwünscht, da dann die Presskräfte zwischen Materialrand 101 und dem Außenumfang 9' des Bolzenkörpers abnehmen.

Das Ausführungsbeispiel gemäß den Figuren 3 und 4a bis 4c entspricht jenem vorhergehend erläuterten Ausführungsbeispiel, mit dem Unterschied, dass der Einpressbolzen 5 im Bereich seines Presssitzes 13 nicht mit einer Rändelung 15 versehen ist, sondern einen mehr oder weniger glatten Außenumfang 9' aufweist, wie sich insbesondere auch aus der perspektivischen Darstellung gemäß Figur 3 ergibt.

Anhand von Figur 5 wird im Nachfolgenden beschrieben, wie die Verbindung des Bolzenkörpers 9 mit dem Streifenleiter 1' hergestellt wird.

Dazu wird ein Presswerkzeug 21 mit einem oben liegenden Stempel 23 verwendet, der im gezeigten Ausführungsbeispiel zylinderförmig gestaltet ist und von einem rohrförmigen äußeren Stempel oder Niederhalter 25 umgeben ist. Unterhalb ist ferner eine rohrförmige Matrize 27 angeordnet, also eine Matrize 27 mit einer zentralen Ausnehmung 27a.

Zur Herstellung der gewünschten Verbindung werden entsprechende Materialabschnitte des platten- oder streifenförmigen elektrisch nicht oder schlecht leitfähigen Materials 1 beispielsweise in Form des erwähnten Streifenleiters 1' auf die Matrize aufgelegt. Der Niederhalter 25 wird dabei in die in Figur 5 gezeigte Darstellung herabgefahren, so dass das platten- oder streifenförmige Material 1, 1' zwischen der Stirn- oder Pressseite 25a des äußeren rohrförmigen Niederhalters 25 und der Press- oder Auflagefläche 27b der Matrize 27 eingeklemmt gehalten ist.

In der axial verlaufenden Zentralbohrung 25b des Niederhalters 25 wird der erwähnte Einpressbolzen 5 mit seinem etwas verjüngten Bolzenkopf 7 in Richtung Matrize 27 weisend eingefügt. Anschließend wird im Inneren 25b des rohrförmigen Niederhalters 25 der eigentliche Stempel 23 in der Darstellung gemäß Figur 5 von oben nach unten herabgepresst, wobei die vorlaufende Press- oder Stirnseite 23a des Stempels 23 auf der Unter- oder Bodenseite 8 des Einpressbolzens 5 aufliegt und den Einpressbolzen 5 mit hohen Presskräften in das noch geschlossene Material 1, 1' einpresst. Bei Anwendung entsprechend hoher Drücke reißt dann das Material 1, 1' auf, wobei der Einpressbolzen 5 durch den Stempel 23 weiter bis in seine in Figur 5 gezeigte Endlage vorbewegt wird, bei der die Stempelbewegung dann gestoppt wird.

Während des Einpressvorganges und des Aufreißens des Streifenleiter-Materials bildet sich durch die hohen Presskräfte im Zusammenspiel mit der zylindrischen Innenwandung 27a in der Ausnehmung 27a der Matrize 27 ein umlaufender Materialrand 101, der bei der fortlaufenden Einpressbewegung des Einpressbolzens bis in seine in Figur 5 gezeigte Endstellung zunehmend mehr geweitet wird.

Um ein kraterförmiges Aufreißen des mit dem Bolzenkörper 9, d.h. dem Außenumfang 9' des Einpressbolzens 5 wechselwirkenden Materialrand 101 zu vermeiden, wird bevorzugt vor dem Einpressen des Einpressbolzens eine entsprechende Zentrieröffnung oder Zentrierbohrung an der Stelle in das platten- oder streifenförmige Material 1, 1' eingebracht, an der der Einpressbolzen 5 eingepresst werden soll. Dabei soll die Öffnung in dem platten- oder streifenförmigen Material 1, 1' bevorzugt einen Durchmesser aufweisen, der größer ist als der gegebenenfalls vorlaufende bevorzugt flach ausgebildete Kopf 7. Mit anderen Worten soll der Einpressbolzen so ausgebildet sein, dass er bereits in einem Durchmesserbereich mit einer konischen oder schulterförmig abfallenden Flanke 11 in die vorgestanzte oder voreingebrachte Öffnung im Material 1, 1' eingreift. Von daher sind alle Abschnitte, bei denen der Einpressbolzen 5 von einem kleineren Durchmesser zu einem größeren Durchmesser übergeht, vorzugsweise in Einpressrichtung R (Figur 5) konisch, d.h. im Schnitt keilförmig gestaltet. Auch die beginnende Rändelung weist in Einpressrichtung R konische Anfangsflanken 15b auf, die dann in die entsprechenden gegebenenfalls auch noch leicht konisch erweiternden Restabschnitt der Rippen 15a der Rändelung 15 übergehen.

Insbesondere dann, wenn im Bereich des Presssitzes 13 der Bolzenkörper 9 mit der umlaufenden Rändelung 15 versehen ist, ergibt sich ein besonders fester und intensiver, eine gute elektrische Verbindung erzeugender Presssitz zwischen dem Bolzenkörper 9 und dem elektrisch nicht leitfähigen Material 1.

Um also die Verformung des Materials 1, 1' zu verbessern und eine ausgerissene Kraterbildung im Bereich des umgelegten Materialrandes 101 zu vermeiden, wird an der betreffenden Stelle, an der der Bolzenkörper 9 in das Material 1, 1' eingepresst wird, das Material zuvor vorgelocht, wobei die Größe dieser Vorlochung materialabhängig optimiert werden kann. Die Flächen des Bolzenkörpers 9 sind dabei zumindest in Axialrichtung abschnittsweise konisch oder leicht konisch, insbesondere durch die Ausbildung der erwähnten Schultern 11 und/oder der Rippen 15a.

Die verwendeten Materialien für das Material 1, 1' sowie für den Bolzenkörper 9 können selbsthemmend sein oder zumindest eine selbsthemmende Oberfläche aufweisen. Der Bolzenkörper kann aus Messing bestehen, verzinnt sein oder beispielsweise versilbert etc..

Sofern das platten- oder streifenförmige Material 1 vor dem Einbringen des Einpressbolzens 5 noch erwärmt wird, kann bei der nachfolgenden Kühlung noch ein zusätzlicher Schrumpfeffekt im Material 1, 1' dazu beitragen, dass der umgelegte Materialrand 101 mit noch höherer Presswirkung am Außenumfang des Bolzenkörpers 9 im Bereich seines Presssitzes 13 anliegt. Ebenso könnte alternativ oder zusätzlich vor dem Einbringen des Einpressbolzens der Einpressbolzen 5 abgekühlt werden, so dass der Presssitz nach dem Einbringen des Einpressbolzens 5 in das Material 1, 1' dadurch verbessert wird, dass das Material des Einpressbolzens 5 durch den Ausdehnungsprozess des Einpressbolzens ebenfalls verbessert wird.

Anhand von Figuren 6a und 6b sind zwei Abwandlungen für den Einpressbolzen 5 gezeigt.

Bei der Variante gemäß Figur 6a ist im Bereich des Presssitzes 13, also am Außenumfang 9' des Bolzenkörpers 9 eine umlaufenden Nut 55a eingebracht, die beispielsweise im axialen Vertikalschnitt eine konkave Formgebung aufweisen kann. So kann aber auch ein davon abweichender Querschnitt verwendet sein, beispielsweise eine U-förmiger Querschnitt mit zur Bodenfläche der Nut senkrecht oder schräg verlaufenden Nutwänden etc.. Bei der Variante gemäß Figur 6b sind zwei derartige umlaufende Nuten 55a und 55b im Axialversatz zueinander im Bereich des Presssitzes 13 am Außenumfang 9' des Einpresskörpers 9 vorgesehen. Dies hat zur Folge, dass - wie anhand von Figur 7 in Abweichung zu dem Ausführungsbeispiel gemäß Figur 5 angedeutet ist - dass während des Einpressvorganges des Einpressbolzens in das Material 1, 1' während des Aufbringens der hohen Presskräfte durch die stattfindende Verformung ein gewisser Teil des Materials 1, 1' in diese eine oder beiden nutförmigen Vertiefungen oder Ausnehmungen 55a bzw. 55b hineinfließen können und damit nicht nur ein stabiler und fester Verpresssitz und somit nicht nur eine kraftschlüssige, sondern vor allem auch eine formschlüssige Verbindung zwischen dem Material 1, 1' und dem Einpressbolzen 5 hergestellt werden kann. Dadurch wird in dem verbleibenden Verpressungsbereich zwischen Außenumfang 9' des Bolzens 5 und der Innenwandung 101' noch höhere Presskräfte im Rahmen deies Presssitzes 13 erzielt, wodurch auch auf der Oberseite 1a wie aber auch auf der Unterseite 1b ein besserer elektrisch-galvanischer Übergang zum Einpressbolzen 5 erzeugt wird. Hierdurch wird das Risiko des Auftretens von unerwünschten Intermodulationen weiter verringert.

Anhand von Figur 8a ist nur der Vollständigkeit halber im Querschnitt und in Figur 8b in entsprechender Draufsicht schematisch gezeigt, wie beispielsweise vor einem im Querschnitt ausschnittsweise wiedergegebenen Blech, beispielsweise einem Reflektor 31 in einer Mobilfunkantenne für eine Basisstation an einem Winkelträger 33 beispielsweise in Form einer Anlötlasche ein Koaxialkabel 34 gehalten und verankert ist, wobei der Isoliermantel 35 des Koaxialkabels 34 am Ende entsprechend entfernt ist, so dass der darunter frei liegende Außenleiter 37 beispielsweise mit dem elektrisch gut leitfähigen Winkelträger 33 und darüber elektrisch gut leitfähig mit dem Reflektorblech 31 verbunden ist.

Über die Stirnseite des Endes des Außenleiters 37 und des darunter zwischen Außen- und Innenleiter befindlichen Dielektrikums 38 steht dann der Innenleiter 39 stirnseitig über das so abgesetzte Ende des Koaxialkabels über, der dann beispielsweise in Parallellage zu dem platten- oder streifenförmigen Material 1, insbesondere in Form eines Streifenleiters 1' zu liegen kommt und an seinem freien Ende an einem quer zum Material 1 oder Streiferleiter 1' vorstehenden elektrisch gut lötfähigen Einpressbolzen 5 an dessen Bolzenkopf 7 angelötet sein kann, beispielsweise unter Anlage nicht auf der Kopfoberseite 7, sondern im Bereich des ebenfalls gut lötfähigen Schulterabschnittes 11.

Dieses Ausführungsbeispiel zeigt auch, dass nicht nur die zuoberst liegende ebene Fläche des Bolzenkopfes 7, sondern auch der sich daran anschließende Schulterbereich 11 des Einpressbolzens 5 von hause aus mit einer gut lötfähigen Fläche LF ausgestattet oder überzogen sein kann, um eine elektrische Leitung nicht nur an der zuoberst liegenden Stirnfläche 7' des Bolzenkopfes 7, sondern auch gegebenenfalls in seinem Schulterbereich 11 gut anlöten zu können.

Im Rahmen der Erfindung können unterschiedlichste streifen- oder plattenförmige Leiter 1, 1' verwendet werden. Auch der Dickenbereich dieser streifen- oder plattenförmigen Leiter 1, 1' kann in weiten Bereichen unterschiedlich gewählt werden, so lange eine entsprechende Verarbeitung im Rahmen der Erfindung möglich ist. Insbesondere kann der Einpressbolzen 13 bei Leitern 1 verwendet werden, die eine Dicke aufweisen, die bis 5 mm, 6 mm, 8 mm, 9 mm oder sogar 10 mm reicht. Platten mit einem Dickenbereich unter 4 mm, insbesondere unter 3 mm, 2 mm sind ebenfalls möglich.

Die Erfindung kann aber ebenso bei sehr dünnen, blechförmigen Leitern und Platten verwendet werden, beispielsweise bei Platten in Form von Blechen, die eine Dicke von 0,4 mm und mehr aufweisen, insbesondere eine Dicke von zumindest 0,5 mm, 0,6 mm, 0,7 mm, 0,8 mm, 0,9 mm oder 1 mm aufweisen. Somit lässt sich die Erfindung vor allem auch in Bereichen von nicht nur 0,4 mm, sondern insbesondere von etwa 1 mm bis 2 mm Platten- oder Blechdicke optimal umsetzen. Dabei kommen alle elektrisch leitfähigen platten- oder streifenleiterförmigen Platten oder Bleche in Betracht, die beispielsweise in einem Walzverfahren hergestellt sind, die als Druckgussteil hergestellt sind, die aus einem Strangpressteil bestehen oder die durch andere Bearbeitungsschritte einschließlich Sägen, Stanzen und Verformen hergestellt sind. Einschränkungen bestehen insoweit nicht.

Der Einpressbolzen kann aus allen geeigneten Materialien bestehen. Insbesondere eignen sich hierfür Materialien wie Messing, Kupfer, Bronze.

Aus der Beschreibung und den Zeichnungen geht also hervor, dass der Einpressbolzen 5 einen Bolzenkopf 7 aufweist, der einen deutlich kleineren Durchmesser aufweist als der umlaufende Mantel, also einen kleineren Durchmesser aufweist als die umlaufende Oberfläche des Bolzenkörpers 9. Dabei kann der umlaufende Mantel oder die umlaufende Oberfläche des Bolzenkörpers 9 glatt oder mit einer Rändelung versehen sein, die dann noch weiter radial über den Durchmesser des Bolzenkopfs 7 übersteht. Hierdurch wird ein bevorzugt kontinuierlicher Übergang vom Bolzenkopf 7 über zunehmend breiter werdende, flankenförmige Schultern 11 in den eigentlichen Bolzenkörper 9 realisiert. Dadurch wird es möglich, dass das entsprechende Plattenmaterial beim Durchdringen des Einpressbolzens 5 durch die Wechselwirkung mit der zunehmend breiter werdenden und flankenförmig ausgestalteten Schulter verformt wird, und zwar unter Ausbildung eines quer zum Plattenmaterial überstehenden Materialrandes 101. Der umgebördelte Materialrand 101 (das heißt der umgebördelte Materialrand 101 in seiner gesamten Höhe einschließlich der Dicke des platten- oder streifenförmigen Materials 1, 1') kann dabei eine Höhe aufweisen, die größer ist als das 1,1-, 1,2-, 1,3-, 1,4-, 1,5-, 1,6-, 1,7-, 1,8-, 1,9-, 2,0-, 2,1-, 2,2-, 2,3-, 2,4-, 2,5-, 2,6-, 2,7-, 2,8-, 2,9-, 3,0-fache der Dicke des platten- oder streifenförmigen Materials 1, 1'. Mit anderen Worten ist eine Ausgestaltung in der Regel günstig und ausreichend, wenn die Gesamthöhe des umgebördelten Materialrandes 101 (einschließlich der Stärke des platten- und streifenförmigen Materials) nicht größer ist als das 3,0-, 2,9-, 2,8-, 2,7-, 2,6-, 2,5-, 2,4-, 2,3-, 2,2-, 2,1-, 2,0-, 1,9-, 1,8-, 1,7-, 1,6-, 1,5-fache der Stärke des platten-, bzw. streifenförmigen Materials 1, 1'.

Der Einpressbolzen 5 kann ebenfalls in weiten Bereichen mit unterschiedlichen Bemaßungen ausgebildet sein.

Vorzugsweise ist der Einpressbolzen 5 so dimensioniert, dass der Durchmesser im Bereich seines Bolzenkörpers 9 beispielsweise zwischen 1,5 mm bis 7 mm liegt, vorzugsweise einen Durchmesser aufweist, der größer ist als 2,0 mm, 2,5 mm, 3,0 mm, 3,25 mm, 3, 5 mm, 3,75 mm, 4,0 mm, 4,25 mm, 4,5 mm, 4,75 mm oder größer ist als 5,0 mm. Ferner ist es für viele Anwendungsfälle ausreichend, wenn der Außendurchmesser des Bolzenkörpers 9 nicht größer ist als 8,0 mm, insbesondere kleiner ist als 7,5 mm, 7,0 mm, 6,5 mm, 5,0 mm, 4,75 mm, 4,5 mm, 4,25 mm, 4,0 mm, 3,75 mm, 3, 5 mm und insbesondere kleiner als 3,0 mm.

Die axiale Länge oder Höhe des Einpressbolzens 5 kann ebenfalls in weiten Bereichen unterschiedlich gewählt werden. Bevorzugt beträgt die axiale Länge des Einpressbolzens 5 ein Maß, das zumindest der 1,5-fachen Dicke des platten- oder streifenförmigen Materials 1, 1' entspricht. Vorzugsweise ist die axiale Höhe des Einpressbolzens 5 zumindest 2-, 3-, 4-, 4,5- oder ungefähr 5-fach so groß wie die Dicke des platten- oder streifenförmigen Materials 1, 1'. Andererseits ist es in der Regel ausreichend, wenn die axiale Länge oder Höhe des Einpressbolzens 5 nicht größer ist als die 10-fache Dicke des platten- oder streifenförmigen Materials 1, 1', insbesondere nicht höher ist als die 9-, 7-, 6- oder 6,5-fache Dicke des platten- oder streifenförmigen Materials 1, 1'.

Auch das Verhältnis zwischen dem Durchmesser des Bolzenkörpers 9 (im Bereich seines Presssitzes) und dem Durchmesser des Bolzenkopfes 7 kann ebenfalls unterschiedlich gewählt werden. In vielen Fällen ist es ausreichend, wenn der maximale Durchmesser des im platten- oder streifenförmigen Material 1, 1' eingepressten Teils des Bolzenkörpers 9 um mindestens 10%, vorzugsweise um zumindest 20%, 30%, 40%, 50%, 60%, 70%, 80%, 90%, 100%, 110%, 120%, 130%, 140% oder sogar um 150% größer ist als der Durchmesser des Bolzenkopfes 7. Umgekehrt ist es in der Regel ausreichend, wenn der maximale Durchmesser des Bolzenkörpers 9 im Bereich seines Presssitzes um weniger als 200% größer ist als der Durchmesser des Bolzenkopfes 7, insbesondere also um weniger als 180%, 160%, 150%, 140%, 130%, 120%, 110%, 100%, 90% oder weniger als 80%. Im gezeigten Ausführungsbeispiel ist der Durchmesser des Bolzenkörpers 9 ungefähr um 75% bis 90% größer als der Durchmesser des Bolzenkopfes 7.

## Patentansprüche

1. Elektrische Anschlusseinrichtung an einem platten- oder streifenförmigen Material (1, 1'), welches nicht oder schlecht lötfähig ist oder mit einer nicht oder schlecht lötfähigen Oberfläche versehen ist, mit folgenden Merkmalen
- in das platten- oder streifenförmige Material (1, 1') ist ein Einpressbolzen (5) eingepresst,
- der Einpressbolzen (5) weist einen Außenumfangsbereich (9') auf, der mit dem platten- oder streifenförmigen Material (1, 1') unter Ausbildung eines Presssitzes (13) verpresst ist,
- der Einpressbolzen (5) besteht aus einem gut lötfähigen Material oder ist zumindest abschnittsweise mit einem gut lötfähigen Material unter Ausbildung einer Lötfläche (LF) überzogen,
- der Einpressbolzen (5) weist einen Bolzenkopf (7) auf, der gegenüber dem darunter befindlichen Bolzenkörper (9) einen verjüngten Querschnitt derart aufweist, dass der Bolzenkopf (7) über eine konisch oder schulterförmig abfallende Flanke (11) in den Bolzenkörper (9) mit einem Außenumfang (9') mit größerem Durchmesser als der Bolzenkopf (7) übergeht,
- der Außenumfang (9') des Bolzenkörpers (9) ist glatt gestaltet oder mit einer Rändelung (15)
**gekennzeichnet durch** die folgenden weiteren Merkmale:
- das platten- oder streifenförmige Material (1, 1') ist im Bereich der Durchdringung **durch** den Einpressbolzen (5) mit einem umgebördelten Materialrand (101) versehen, und
- innerhalb des Materialrandes (101) ist der Einpressbolzen (5) mit einem Umfangsbereich seines Bolzenkörpers (9) unter Ausbildung eines Presssitzes verpresst.

2. Anschlusseinrichtung nach Anspruch 1, **dadurch gekennzeichnet, dass** der Einpressbolzen (5) in Axialrichtung die Höhe des Materialrandes (101) des platten- oder streifenförmigen Materials (1, 1') überragt.

3. Anschlusseinrichtung nach Anspruch 1 oder 2, **dadurch gekennzeichnet, dass** der Einpressbolzen (5) auf der einen Seite (1a) des platten- oder streifenförmigen Materials (1, 1'), auf welcher der Materialrand (101) ausgebildet ist, einen lötfähigen Bolzenkopf (7) und/oder eine lötfähige Fläche (LF) und/oder auf der anderen Seite (1b) des platten- oder streifenförmigen Materials (1, 1') eine Basisseite (8) mit einer lötfähigen Anschlussfläche (LF) aufweist.

4. Anschlusseinrichtung nach einem der Ansprüche 1 bis 3, **dadurch gekennzeichnet, dass** der Einpressbolzen (5) in Richtung des vorstehenden Materialrandes (101) zumindest abschnittsweise konisch oder leicht konisch zulaufend ausgebildet ist, derart, dass der Einpressbolzen (5) vom Bereich mit einem geringeren Durchmesser zu seinem Presssitz (13) hin in einem Bereich mit demgegenüber größeren Durchmesser übergeht.

5. Anschlusseinrichtung nach einem der Ansprüche 1 bis 4, **dadurch gekennzeichnet, dass** die am Außenumfang (9') des Bolzenkörpers (9) des Einpressbolzens (5) ausgebildete Rändelung (15) in Umfangsrichtung versetzt liegende Rippen (15a) umfasst.

6. Anschlusseinrichtung nach Anspruch 5, **dadurch gekennzeichnet, dass** die Rippen (15a) der Rändelung (15) parallel zur Axialrichtung des Einpressbolzens (5) oder in winkeliger Ausrichtung verlaufen oder in einer Kreuz-Rändelung ausgebildet sind.

7. Anschlusseinrichtung nach einem der Ansprüche 1 bis 6, **dadurch gekennzeichnet, dass** der Einpressbolzen (5) auch im Bereich seines Presssitzes (13) zumindest leicht konisch ausgebildet ist, insbesondere zumindest leicht keilförmig ausgebildete Rippen (15a) und insbesondere in eine Pressrichtung keilförmig vorlaufende Flanken (15') aufweist, die an den Rippen (15a) ausgebildet sind.

8. Anschlusseinrichtung nach einem der Ansprüche 1 bis 4, **dadurch gekennzeichnet, dass** der Bolzenkörper (9) im Bereich seines Presssitzes (13) rändelfrei gestaltet ist, insbesondere mit einer umstrukturierten Oberfläche.

9. Anschlusseinrichtung nach einem der Ansprüche 1 bis 8, **dadurch gekennzeichnet, dass** der Einpressbolzen (5) insgesamt mit einer elektrisch gut leitfähigen Oberfläche versehen ist, insbesondere verzinnt oder versilbert ist.

10. Anschlusseinrichtung nach einem der Ansprüche 1 bis 9, **dadurch gekennzeichnet, dass** der Einpressbolzen (5) aus Messing, Kupfer und/oder Bronze besteht oder diese Materialien umfasst.

11. Anschlusseinrichtung nach einem der Ansprüche 3 bis 10, **dadurch gekennzeichnet, dass** der lötfähige Bolzenkopf (7) über die Ebene (E) des platten- oder streifenförmigen Materials (1, 1') übersteht, insbesondere über den Materialrand (101) axial übersteht.

12. Anschlusseinrichtung nach einem der Ansprüche 3 bis 11, **dadurch gekennzeichnet, dass** die Unterseite oder Basis (8) des Einpressbolzens (5) in der gleichen Ebene wie die Unterseite (1b) des platten- oder streifenförmigen Materials (1, 1') liegt.

13. Anschlusseinrichtung nach einem der Ansprüche 3 bis 11, **dadurch gekennzeichnet, dass** die Unterseite oder Basis (8) des Einpressbolzens (5) oberhalb oder unterhalb der durch die Unterseite (1b) des platten- oder streifenförmigen Materials (1, 1') gebildeten Ebene liegt.

14. Anschlusseinrichtung nach einem der Ansprüche 1 bis 13, **dadurch gekennzeichnet, dass** am Außenumfang (9) des Einpressbolzens (5) insbesondere im Bereich seines Presssitzes (13) zumindest eine oder zwei umlaufende nutförmige Vertiefungen (55a, 55b) ausgebildet sind.

15. Anschlusseinrichtung nach einem der Ansprüche 1 bis 14, **dadurch gekennzeichnet, dass** die Materialdicke des platten- oder streifenförmigen Materials (1, 1') größer oder gleich 0,5 mm und insbesondere kleiner als 10 mm ist, insbesondere größer als 0,5 mm, 0,6 mm, 0,7 mm, 0,8 mm, 0,9 mm oder 1 mm und insbesondere kleiner als 9 mm, 8 mm, 7 mm, 6 mm, 5 mm, 4 mm, 3 mm und insbesondere 2 mm ist.

16. Anschlusseinrichtung nach einem der Ansprüche 1 bis 15, **dadurch gekennzeichnet, dass** der Durchmesser des Bolzenkörper (9) im Bereich seines Presssitzes um zumindest 10%, vorzugsweise um zumindest 20%, 30%, 40%, 50%, 60%, 70%, 80%, 90%, 100%, 110%, 120%, 130%, 140% oder sogar um 150% größer ist als der Durchmesser des Bolzenkopfes (7) und/oder der maximale Durchmesser des Bolzenkörpers (9) im Bereich seines Presssitzes um weniger als 200% größer ist als der Durchmesser des Bolzenkopfes (7), insbesondere um weniger als 180%, 160%, 150%, 140%, 130%, 120%, 110%, 100%, 90% oder vorzugsweise um weniger als 80%.

17. Verfahren zur Herstellung einer elektrischen Anschlussverbindung nach einem der Ansprüche 1 bis 16, mit folgenden Merkmalen:
- ein Einpressbolzen (5) wird in ein platten- oder streifenförmiges Material (1, 1') mittels eines Presswerkzeuges eingepresst, bis der Einpressbolzen (5) das platten- oder streifenförmige Material (1, 1') durchdringt,
- der verwendete Einpressbolzen (5) besteht aus einem gut lötfähigen Material oder ist zumindest abschnittsweise mit einem gut lötfähigen Material unter Ausbildung einer Lötfläche (LF) überzogen,
- es wird ein Einpressbolzen (5) verwendet, der einen Bolzenkopf (7) aufweist, der gegenüber dem darunter befindlichen Bolzenkörper (9) einen verjüngten Querschnitt derart aufweist, dass der Bolzenkopf (7) über eine konisch oder schulterförmig abfallende Flanke (11) in den Bolzenkörper (9) mit einem Außenumfang (9') mit größerem Durchmesser als der Bolzenkopf (7) übergeht, wobei der Außenumfang (9') des Bolzenkörpers (9) glatt gestaltet oder mit einer Rändelung (15) versehen ist,
**gekennzeichnet durch** die folgenden Merkmale:
- während des Einpressens des Einpressbolzens (5) in das platten- oder streifenförmige Material (1, 1') wird während der Durchdringung des platten- oder streifenförmigen Materials (1, 1') **durch** den Einpressbolzen (5) ein zum platten- oder streifenförmigen Material (1, 1') gehörender und darüber überstehender Materialrand (101) durch Verformung gebildet, in welchen der Einpressbolzen (5) unter Ausbildung eines Presssitzes (13) im Bereich seines Außenumfangs (9') eingepresst gehalten wird.

18. Verfahren nach Anspruch 17, **dadurch gekennzeichnet, dass** vor dem Einpressen des Einpressbolzens (5) eine entsprechende Zentrieröffnung in das platten- oder streifenförmige Material (1, 1') eingebracht wird, in welches der Einpressbolzen (5) mit seiner zentralen Achslinie fluchtend eingepresst wird.

19. Verfahren nach Anspruch 17 oder 18, **dadurch gekennzeichnet, dass** vor oder während des Einpressens des Einpressbolzens (5) das platten- oder streifenförmige Material (101) erwärmt wird, wodurch beim Abkühlen ein Schrumpfvorgang und dadurch eine Erhöhung der Presskräfte im Bereich des Presssitzes (13) erzielbar ist und/oder dass vor oder während des Einpressens des Einpressbolzens (5) der Einpressbolzen (5) gekühlt wird, wodurch beim Erwärmen des Einpressbolzens (5) ein Ausdehnungsvorgang und dadurch eine Erhöhung der Presskräfte im Bereich des Presssitzes (13) erzielbar ist.

20. Verfahren nach einem der Ansprüche 17 bis 19, **dadurch gekennzeichnet, dass** ein Einpressbolzen (5) verwendet wird, der in Einpressrichtung (R) zumindest abschnittsweise konische oder winkelförmige Flanken oder Schultern (11) aufweist, worüber der Einpressbolzen (5) von einem vorlaufenden Abschnitt mit geringem Durchmesser zu einem nachlaufenden Abschnitt unter Ausbildung eines größeren Durchmessers übergeht.

21. Verfahren nach einem der Ansprüche 17 bis 20, **dadurch gekennzeichnet, dass** der Einpressbolzen (5) so weit in das platten- oder streifenförmige Material (1, 1') eingepresst wird, dass seine Unterseite oder Basis (8) zumindest näherungsweise mit der Unterseite (1b) des platten- oder streifenförmigen Materials (1, 1') fluchtet.

22. Verfahren nach einem der Ansprüche 17 bis 20, **dadurch gekennzeichnet, dass** der Einpressbolzen (5) so weit in das platten- oder streifenförmige Material (1, 1') eingepresst wird, dass seine Unterseite oder Basis (8) oberhalb oder unterhalb der durch die Unterseite (1b) gebildeten Ebene an dem platten- oder streifenförmigen Material (1, 1') zu liegen kommt.

## Claims

1. Electrical connection device on a plate-shaped or strip-shaped material (1, 1') which is non-solderable or poorly solderable or is provided with a non-solderable or poorly solderable surface, having the following features:
- a press-in bolt (5) is pressed into the plate-shaped or strip-shaped material (1, 1'),
- the press-in bolt (5) has an external circumferential region (9') which is compressed with the plate-shaped or strip-shaped material (1, 1') to form a press fit (13),
- the press-in bolt (5) consists of an easily solderable material or is covered at least in portions with an easily solderable material to form a soldering area (LF),
**characterised by** the following further features:
- the press-in bolt (5) comprises a bolt head (7) which has a tapered cross-section by comparison with the bolt body (9) located below it, in such a way that the bolt head (7) transitions, via a flank (11) which descends conically or in a shoulder shape, into the bolt body (9) having an outer circumference (9') of a larger diameter than the bolt head (7),
- the outer circumference (9') of the bolt body (9) is made smooth or provided with a knurling (15),
- the plate-shaped or strip-shaped material (1, 1') is provided with a bordered material rim (101) in the region of the penetration by the press-in bolt (5), and
- inside the material rim (101), a circumferential region of the bolt body (9) of the press-in bolt (5) is compressed to form a press fit.

2. Connection device according to claim 1, **characterised in that** the press-in bolt (5) projects beyond the height of the material rim (101) of the plate-shaped or strip-shaped material (1, 1') in the axial direction.

3. Connection device according to either claim 1 or claim 2, **characterised in that** the press-in bolt (5) comprises a solderable bolt head (7) and/or a solderable area (LF) on one side (1a), on which the material rim (101) is formed, of the plate-shaped or strip-shaped material (1, 1'), and comprises a base face (8) having a solderable connection area (LF) on the other side (1 b) of the plate-shaped or strip-shaped material (1, 1').

4. Connection device according to any one of claims 1 to 3, **characterised in that** the press-in bolt (5) is formed, at least in sections, conically or slightly conically convergent towards the projecting material rim (101), in such a way that the press-in bolt (5) transitions from the region having a smaller diameter towards its press fit (13) in a region having a comparatively larger diameter.

5. Connection device according to any one of claims 1 to 4, **characterised in that** the knurling (15) formed on the outer circumference (9') of the bolt body (9) of the press-in bolt (5) comprises ribs (15a) positioned mutually offset in the circumferential direction.

6. Connection device according to claim 5, **characterised in that** the ribs (15a) of the knurling (15) are formed parallel to the axial direction of the press-in bolt (5) or extend in an angular orientation or are formed in a cross-knurling.

7. Connection device according to any one of claims 1 to 6, **characterised in that** the press-in bolt (5) is also formed at least slightly conical in the region of the press fit (13) thereof, in particular comprising ribs (15a) which are formed at least slightly wedge-shaped and in particular comprising flanks (15') which lead in a wedge shape in a pressing direction and which are formed on the ribs (15a).

8. Connection device according to any one of claims 1 to 4, **characterised in that** the bolt body (9) is formed, in the region of the press fit (13) thereof, without knurling, in particular with a restructured surface.

9. Connection device according to any one of claims 1 to 8, **characterised in that** the press-in bolt (5) is provided as a whole with a highly electrically conductive surface, in particular being tin-coated or silver-coated.

10. Connection device according to any one of claims 1 to 9, **characterised in that** the press-in bolt (5) consists of brass, copper and/or bronze or comprises these materials.

11. Connection device according to any one of claims 3 to 10, **characterised in that** the solderable bolt head (7) projects beyond the plane (E) of the plate-shaped or strip-shaped material (1, 1'), in particular projecting axially beyond the material rim (101).

12. Connection device according to any one of claims 3 to 11, **characterised in that** the underside or base (8) of the press-in bolt (5) is positioned in the same plane as the underside (1b) of the plate-shaped or strip-shaped material (1, 1').

13. Connection device according to any one of claims 3 to 11, **characterised in that** the underside or base (8) of the press-in bolt (5) is positioned above or below the plane formed by the underside (1 b) of the plate-shaped or strip-shaped material (1, 1').

14. Connection device according to any one of claims 1 to 13, **characterised in that** at least one or two circumferential groove-shaped depressions (55a, 55b) are formed on the outer circumference (9) of the press-in bolt (5), in particular in the region of the press fit (13) thereof.

15. Connection device according to any one of claims 1 to 14, **characterised in that** the material thickness of the plate-shaped or strip-shaped material (1, 1') is greater than or equal to 0.5 mm and in particular less than 10 mm, in particular greater than 0.5 mm, 0.6 mm, 0.7 mm, 0.8 mm, 0.9 mm or 1 mm and in particular less than 9 mm, 8 mm, 7 mm, 6 mm, 5 mm, 4 mm, 3 mm and in particular 2 mm.

16. Connection device according to any one of claims 1 to 15, **characterised in that** the diameter of the bolt body (9) in the region of the press fit thereof is at least 10 %, preferably at least 20 %, 30 %, 40 %, 50 %, 60 %, 70 %, 80 %, 90 %, 100 %, 110 %, 120 %, 130 %, 140 % or even 150 % greater than the diameter of the bolt head (7), and/or the maximum diameter of the bolt body (9) in the region of the press fit thereof is less than 200 % greater than the diameter of the bolt head (7) in particular less than 180 %, 160%, 150 %, 140 %, 130 %, 120 %, 110 %, 100 %, 90 % or preferably less than 80 %.

17. Method for producing an electrical connection device according to any one of claims 1 to 16, having the following features:
- a press-in bolt (5) is pressed into the plate-shaped or strip-shaped material (1, 1') by means of a pressing tool until the press-in bolt penetrates the plate-shaped or strip-shaped material (1, 1'),
- the press-in bolt (5) used consists of an easily solderable material or is covered at least in portions with an easily solderable material to form a soldering area (LF),
**characterised by** the following further features:
- a press-in bolt (5) is used which comprises a bolt head (7) which has a tapered cross-section by comparison with the bolt body (9) located below it, in such a way that the bolt head (7) transitions, via a flank (11) which descends conically or in a shoulder shape, into the bolt body (9) having an outer circumference ('9) of a larger diameter than the bolt head (7), the outer circumference of the bolt body (9) being made smooth or provided with a knurling (15),
- while the press-in bolt (5) is being pressed into the plate-shaped or strip-shaped material (1, 1'), during the penetration of the plate-shaped or strip-shaped material by the press-in bolt (5), a material rim (101), which belongs to and projects beyond the plate-shaped or strip-shaped material (1, 1') and in which the press-in bolt (5) is held pressed in so as to form a press fit (13) in the region of the outer circumference (9') thereof, is formed by deformation.

18. Method according to claim 17, **characterised in that** before the press-in bolt (5) is pressed in a corresponding centring opening is formed in the plate-shaped or strip-shaped material (1, 1') into which the press-in bolt (5) is pressed with the central axis line thereof flush.

19. Method according to either claim 17 or claim 18, **characterised in that** the plate-shaped or strip-shaped material (101) is heated before or while the press-in bolt (5) is pressed in, meaning that during cooling a shrinking process and thus an increase in the pressing forces in the region of the press fit (13) can be achieved and/or **in that** the press-in bolt (5) is cooled before or while the press-in bolt (5) is pressed in, meaning that when the press-in (5) bolt heats up, an expansion process and thus an increase in the pressing forces in the region of the press fit (13) can be achieved.

20. Method according to any one of claims claim 17 to 19, **characterised in that** a press-in bolt (5) is used which, at least in portions in the press-in direction (R), comprises conical or angular flanks or shoulders (11) via which the press-in bolt (5) transitions from a leading portion of a small diameter to a following portion so as to form a larger diameter.

21. Method according to any one of claims claim 17 to 20, **characterised in that** the press-in bolt (5) is pressed so far into the plate-shaped or strip-shaped material (1, 1') that the underside or base (8) of said press-in bolt is at least approximately flush with the underside (1 b) of the plate-shaped or strip-shaped material (1, 1').

22. Method according to any one of claims 17 to 20, **characterised in that** the press-in bolt (5) is pressed so far into the plate-shaped or strip-shaped material (1, 1') that the underside or base (8) thereof comes to be positioned above or below the plane formed by the underside (1 b) of the plate-shaped or strip-shaped material (1, 1').

## Revendications

1. Dispositif de raccordement électrique sur un matériau en forme de plaques ou de bandes (1, 1'), lequel ne peut pas être soudé, ou être soudé difficilement, ou est muni d'une surface ne pouvant pas être soudée ou étant soudée difficilement, avec les caractéristiques suivantes
- un boulon à enfoncer (5) est enfoncé dans le matériau en forme de plaques ou de bandes (1, 1'),
- le boulon à enfoncer (5) présente une zone circonférentielle extérieure (9') qui est comprimée avec le matériau en forme de plaques ou de bandes (1, 1'), formant un ajustement serré (13),
- le boulon à enfoncer (5) est constitué d'un matériau se soudant bien ou est constitué au moins localement d'un matériau se soudant bien, formant une surface de soudure (LF),
- le boulon à enfoncer (5) présente une tête de boulon (7) qui présente une section transversale s'amenuisant par rapport au corps de boulon (9) se trouvant en dessous, de sorte que la tête de boulon (7) dépasse, avec une circonférence extérieure (9') ayant un diamètre supérieur à la tête de boulon (7), d'un bord (11) retombant de manière conique ou sous forme d'épaulement au niveau du corps de boulon (9),
- la circonférence extérieure (9') du corps de boulon (9) est conçue lisse ou avec un moletage (15)
**caractérisé par** les autres caractéristiques suivantes :
- le matériau en forme de plaques ou de bandes (1, 1') est muni d'un rebord de matière (101) rabattu dans la zone d'interpénétration par le boulon à enfoncer (5), et
- à l'intérieur du rebord de matière (101), le boulon à enfoncer (5) est comprimé avec une zone circonférentielle de son corps de boulon (9), formant un ajustement serré.

2. Dispositif de raccordement selon la revendication 1, **caractérisé en ce que** le boulon à enfoncer (5) dépasse la hauteur du rebord de matière (101) du matériau en forme de plaques ou de bandes (1, 1') dans la direction axiale.

3. Dispositif de raccordement selon les revendications 1 ou 2, **caractérisé en ce que** le boulon à enfoncer (5) présente, sur la face (1a) du matériau en forme de plaques ou de bandes (1, 1') sur laquelle le rebord de matière (101) est formé, une tête de boulon (7) pouvant être soudée, et/ou une surface pouvant être soudée (LF), et/ou une face de base (8) avec une surface de raccordement (LF) pouvant être soudée sur l'autre face (1b) du matériau en forme de plaques ou de bandes (1, 1').

4. Dispositif de raccordement selon l'une des revendications 1 à 3, **caractérisé en ce que** le boulon à enfoncer (5) est conçu au moins localement de manière conique ou de manière légèrement conique en pointe dans la direction du rebord de matière (101) saillant, de telle manière que le boulon à enfoncer (5) se transforme, passant d'une zone avec un diamètre plus faible comparativement à son ajustement serré (13) vers une zone avec un diamètre supérieur par rapport à celui-ci.

5. Dispositif de raccordement selon l'une des revendications 1 à 4, **caractérisé en ce que** le moletage (15) formé sur la circonférence extérieure (9') du corps de boulon (9) du boulon à enfoncer (5) comprend des nervures (15a) situées décalées dans la direction circonférentielle.

6. Dispositif de raccordement selon la revendication 5, **caractérisé en ce que** les nervures (15a) du moletage (15) s'étendent parallèlement par rapport à la direction axiale du boulon à enfoncer (5), ou dans une direction sinueuse, ou sont conçues sous la forme d'un moletage en croix.

7. Dispositif de raccordement selon l'une des revendications 1 à 6, **caractérisé en ce que** le boulon à enfoncer (5) est également conçu au moins légèrement conique dans la zone de son ajustement serré (13), présente notamment des nervures (15a) conçues sous une forme au moins légèrement conique, et notamment des bords (15'), s'étendant en forme de quilles dans une direction de compression, qui sont formées sur les nervures (15a).

8. Dispositif de raccordement selon l'une des revendications 1 à 4, **caractérisé en ce que** le corps de boulon (9) est conçu sans moletage dans la zone de son ajustement serré (13), en particulier, avec une surface restructurée.

9. Dispositif de raccordement selon l'une des revendications 1 à 8, **caractérisé en ce que** le boulon à enfoncer (5) est muni dans sa totalité d'une surface bien conductrice d'électricité, est notamment étamée ou argentée.

10. Dispositif de raccordement selon l'une des revendications 1 à 9, **caractérisé en ce que** le boulon à enfoncer (5) est constitué de laiton, de cuivre et/ou de bronze ou comprend ces matériaux.

11. Dispositif de raccordement selon l'une des revendications 3 à 10, **caractérisé en ce que** la tête de boulon (7) pouvant être soudée dépasse du plan (E) du matériau en forme de plaques ou de bandes (1, 1'), dépasse en particulier axialement par dessus le rebord de matière (101).

12. Dispositif de raccordement selon l'une des revendications 3 à 11, **caractérisé en ce que** la face inférieure ou la base (8) du boulon à enfoncer (5) se situe dans le même plan que la face inférieure (1b) du matériau en forme de plaques ou de bandes (1, 1').

13. Dispositif de raccordement selon l'une des revendications 3 à 11, **caractérisé en ce que** la face inférieure ou la base (8) du boulon à enfoncer (5) se situe au dessus ou en dessous du plan formé par la face inférieure (1b) du matériau en forme de plaques ou de bandes (1, 1').

14. Dispositif de raccordement selon l'une des revendications 1 à 13, **caractérisé en ce qu'**au moins une ou deux cavités (55a, 55b) en forme de rainures circonférentielles sont formées sur la circonférence extérieure (9) du boulon à enfoncer (5), notamment dans la zone de son ajustement serré (13).

15. Dispositif de raccordement selon l'une des revendications 1 à 14, **caractérisé en ce que** l'épaisseur de matière du matériau en forme de plaques ou de bandes (1, 1') est supérieure ou égale à 0,5 mm, et est notamment inférieure à 10 mm, en particulier est supérieure à 0,5 mm, 0,6 mm, 0,7 mm, 0,8 mm, 0,9 mm ou 1 mm et notamment inférieure à 9 mm, 8 mm, 7 mm, 6 mm, 5 mm, 4 mm, 3 mm et est égale à 2 mm en particulier.

16. Dispositif de raccordement selon l'une des revendications 1 à 15, **caractérisé en ce que** le diamètre du corps de boulon (9) dans la zone de son ajustement serré est au moins de 10 %, de préférence au moins de 20 %, 30 %, 40 %, 50 %, 60 %, 70 %, 80 %, 90 %, 100 %, 110 %, 120 %, 130 %, 140 % ou même de 150 % supérieur au diamètre de la tête de boulon (7), et/ou le diamètre maximal du corps de boulon (9) dans la zone de son ajustement serré est supérieur à moins de 200 % au diamètre de la tête de boulon (7), en particulier à moins de 180 %, 160 %, 150 %, 140 %, 130 %, 120 %, 110 %, 100 %, 90 % ou de préférence à moins de 80 %.

17. Procédé de fabrication d'un dispositif de raccordement électrique selon l'une des revendications 1 à 16, avec les caractéristiques suivantes :
- un boulon à enfoncer (5) est enfoncé dans un matériau en forme de plaques ou de bandes (1, 1') au moyen d'un outil de compression, jusqu'à ce que le boulon à enfoncer (5) passe à travers le matériau en forme de plaques ou de bandes (1, 1'),
- le boulon à enfoncer (5) utilisé est constitué d'un matériau se soudant bien ou est au moins localement recouvert d'un matériau se soudant bien, formant une surface de soudure (LF),
- on utilise un boulon à enfoncer (5) qui présente une tête de boulon (7) qui présente une section transversale s'amenuisant par rapport au corps de boulon (9) se trouvant en dessous, de sorte que la tête de boulon (7) dépasse avec une circonférence extérieure (9') avec un diamètre supérieur à la tête de boulon (7), d'un bord (11) tombant de manière conique ou sous forme d'un épaulement dans le corps de boulon (9), où la circonférence extérieure (9') du corps de boulon (9) est conçue lisse ou est munie d'un moletage (15),
**caractérisé par** les autres caractéristiques suivantes :
- pendant l'enfoncement du boulon à enfoncer (5) dans le matériau en forme de plaques ou de bandes (1, 1'), pendant la traversée du matériau en forme de plaques ou de bandes (1, 1') par le boulon à enfoncer (5), un rebord de matière (101), faisant partie du matériau en forme de plaques ou de bandes (1, 1') et faisant saillie par-dessus, est créé par la déformation, dans lequel le boulon à enfoncer (5) est maintenu enfoncé, formant un ajustement serré (13) dans la zone de sa circonférence extérieure (9').

18. Procédé selon la revendication 17, **caractérisé en ce qu'**avant l'enfoncement du boulon à enfoncer (5), un orifice de centrage approprié est apporté dans le matériau (1, 1') sous la forme de plaques ou de bandes, dans lequel le boulon à enfoncer (5) est enfoncé en alignement avec sa ligne axiale centrale.

19. Procédé selon les revendications 17 ou 18, **caractérisé en ce qu'**avant ou pendant l'enfoncement du boulon à enfoncer (5), le matériau (101) en forme de plaques ou de bandes est chauffé, ce par quoi il se produit un processus de retrait lors du refroidissement, et de ce fait, une augmentation des forces de compression dans la zone de l'ajustement serré (13) peut être ciblée, et/ou qu'avant ou pendant l'enfoncement du boulon à enfoncer (5), le boulon à enfoncer (5) est refroidi, ce par quoi il se produit un processus de dilatation lors du réchauffement du boulon à enfoncer (5) et une augmentation des forces de compression dans la zone de l'ajustement serré (13) peut être ciblée.

20. Procédé selon l'une des revendications 17 à 19, **caractérisé en ce qu'**un boulon à enfoncer (5) est employé, qui présente dans la direction d'enfoncement (R), au moins localement, des bords coniques ou de forme sinueuse, ou des épaulements (11), sur lesquels le boulon à enfoncer (5) se transforme passant d'une partie continue avec un diamètre inférieur à une partie ultérieure avec la formation d'un diamètre supérieur.

21. Procédé selon l'une des revendications 17 à 20, **caractérisé en ce que** le boulon à enfoncer (5) est enfoncé aussi loin dans le matériau en forme de plaques ou de bandes (1, 1'), de sorte que sa face inférieure ou base (8) est au moins alignée de manière approchée avec la face inférieure (1b) du matériau en forme de plaques ou de bandes (1, 1').

22. Procédé selon l'une des revendications 17 à 20, **caractérisé en ce que** le boulon à enfoncer (5) est enfoncé aussi loin dans le matériau en forme de plaques ou de bandes (1, 1'), de sorte que sa face inférieure ou base (8) arrive à reposer au dessus ou en dessous du plan formé par la face inférieure (1b) sur le matériau (1, 1') formé de plaques ou de bandes.
